# EUROPÄISCHE PATENTSCHRIFT

(11) **EP 2 992 962 B1**
(45) Veröffentlichungstag und Bekanntmachung des Hinweises auf die Patenterteilung: **28.08.2019**
(21) Anmeldenummer: 15002705.0
(22) Anmeldetag: 26.09.2003
(51) Int. Cl.: B05B 1/18, E03C 1/04

(54) **SANITÄRES EINBAUTEIL**
SANITARY BUILT-IN PART
COMPOSANT SANITAIRE

(30) Priorität: 04.10.2002 DE 10246334
(43) Veröffentlichungstag der Anmeldung: 09.03.2016
(62) Teilanmeldung aus: 06024864.8
(73) Patentinhaber: Neoperl GmbH, 79379 Müllheim (DE)
(72) Erfinder: Grether, Hermann, 79379 Müllheim (DE)
(74) Vertreter: Börjes-Pestalozza, Henrich

(56) Entgegenhaltungen:
- EP-A2- 1 001 095
- DE-U1- 29 718 728
- JP-A- H08 309 234

## Beschreibung

Die Erfindung betrifft ein sanitäres Einbauteil mit einem Einbau-Gehäuse, gemäss dem Oberbegriff des Anspruchs 1.

Aus der DE 100 27 987 A1 ist bereits ein Strahlregler mit einem Strahlregler-Gehäuse bekannt, in dessen Gehäuseinneren eine Strahlreguliereinrichtung vorgesehen ist, die mehrere in Durchströmrichtung nacheinander in das Strahlreglergehäuse einsetzbare Einsetzteile hat. Diese Einsetzteile weisen jeweils einen äußeren Trägerring auf, der innenseitig mit etwa parallel verlaufenden, zueinander beabstandeten Stegen verbunden ist. Die Stege begrenzen jeweils über den Durchtrittsquerschnitt verlaufende, unidirektional begrenzte Durchtrittsöffnungen, wobei die Durchtrittsöffnungen benachbarter Einsetzteile in Umfangsrichtung des Einbau-Gehäuses versetzt zueinander angeordnet sind. Mit Hilfe der im vorbekannten Strahlregler vorgesehenen Einsetzteile können komplexe, die Strömungsgeschwindigkeit stark abbremsende und einen perlend-weichen Wasserstrahl formende maschenartige oder kaskadenförmige Strukturen gebildet werden, wobei die mit geringem Aufwand auch mittels herkömmlicher Fertigungstechniken herstellbaren Einsetzteile nicht zu einer unerwünschten Verkalkung neigen. Um eine wirksame Geschwindigkeitsabsenkung des zuströmenden Wassers zu erreichen, empfiehlt es sich, die Stege jedes Einsetzteiles mit möglichst geringem Abstand zueinander anzuordnen. Wird dieser Abstand zwischen den Stegen eines Einsetzteiles jedoch zu gering bemessen, besteht die Gefahr, dass die im Leitungsnetz mitströmenden Schmutzpartikel nicht zwischen den Stegen hindurchrutschen und die Funktion des vorbekannten Strahlreglers daher zunehmend beeinträchtigen können.

Man hat auch bereits ein sanitäres Einbauteil der eingangs erwähnten Art geschaffen, das ein hülsenförmiges Einsetzgehäuse hat, welches am Wasserauslauf einer sanitären Auslaufarmatur montierbar ist (JP 8-309 234 A). Im Gehäuseinneren des Einbaugehäuses ist eine Strahlzerlegeeinrichtung vorgesehen, die das durchströmende Wasser in eine Vielzahl von Einzelstrahlen aufzuteilen hat. Der Strahlzerlegeeinrichtung ist zuströmseitig ein Filtersieb vorgeschaltet, zwischen dem und der Strahlzerlegeeinrichtung eine Drossel mit einer zentralen Drosselöffnung angeordnet ist. Der Strahlzerlegeeinrichtung ist in Abströmrichtung eine Strahlreguliereinrichtung nachgeschaltet, die zwei Einsetzteile mit Stegen hat, die gitterartig, sich an Kreuzungsknoten kreuzend, angeordnet sind. Bei dem vorbekannten Einbauteil sind das Filtersieb, die Drossel mit der zentralen Drosselöffnung, das Einsetzgehäuse mit der in das Einsetzgehäuse eingeformten Strahlzerlegeeinrichtung sowie die abströmseitig davon angeordneten Einsetzteile der Strahlreguliereinrichtung über Filmscharniere derart einstückig miteinander verbunden, dass diese Bestandteile des vorbekannten Einbauteiles durch Zusammenfalten zu dem vorbekannten Einbauteil zusammengesetzt werden können. Die Herstellung und Montage des vorbekannten Einbauteiles ist jedoch mit einem erheblichen Aufwand verbunden.

Es besteht daher insbesondere die Aufgabe, ein funktionssicheres und sich durch bestmögliche Strahlregliereigenschaften auch auf vergleichsweise kleiner Querschnittsfläche auszeichnendes sanitäres Einbauteil der eingangs erwähnten Art zu schaffen, das einen einfachen Zusammenbau erlaubt und kostengünstig herstellbar ist.

Die erfindungsgemäße Lösung dieser Aufgabe besteht bei dem sanitären Einbauteil der eingangs erwähnten Art insbesondere darin, dass ein zuström- und/oder ein abströmseitiges Einsetzteil der Einsetzteile eine Schar radialer Stege hat, die sich an Kreuzungsknoten mit einer Schar konzentrischer und ringförmig umlaufender Stege kreuzen, dass das Einbau-Gehäuse in zumindest zwei Gehäuseteile unterteilt ist, die lösbar miteinander verbindbar sind, dass die Strahlzerlegeeinrichtung einstückig mit dem ihr zugeordneten Gehäuseteil und die Lochplatte dazu mit dem zuströmigseitigen Gehäuseteil fest und unlösbar verbunden ist, und dass ein abströmseitiges Gehäuseteil hülsenförmig ausgestaltet ist, in welches abströmseitige Gehäuseteil wenigstens eines der Einsetzteile der Strahlreguliereinrichtung einsetzbar ist.

Das erfindungsgemäße Einbauteil weist im Inneren seines Einbau-Gehäuses eine Strahlreguliereinrichtung auf, die mehrere, in das Einbau-Gehäuse einsetzbare Einsetzteile hat.

Diese Einsetzteile weisen quer zur Durchströmrichtung orientierte Stege auf, die gitter- oder netzartig, sich an Kreuzungsknoten kreuzend, angeordnet sind. Durch diese gitter- oder netzartige Struktur kann das zumindest eine Einsetzteil auch auf einer vergleichsweise kleinen Querschnittsfläche eine Vielzahl von Stegen aufweisen, die den zuströmenden Wasserstrom in eine Vielzahl von Einzelstrahlen aufteilen. Somit kann auch bei hohen Durchflussleistungen auf einer vergleichsweise kleinen Querschnittsfläche mit geringem Herstellungsaufwand eine wirkungsvolle Durchmischung und Strahlregulierung erreicht werden. Auch bei einer Vielzahl von Stegen lassen sich diese gitter- oder netzartig so zueinander anordnen, dass diese Durchtrittsöffnungen dennoch ausreichend groß sind, um im Flüssigkeitsstrom mitgeführte Schmutzpartikel passieren zu lassen. Um eine übermäßige Geräuschentwicklung zu vermeiden, ist die Strahlzerlegeeinrichtung des erfindungsgemäßen Einbauteiles als Lochplatte ausgestaltet. Erfindungsgemäß weist ein zuström- und/oder ein abströmseitiges Einsetzteil eine Schar radialer Stege auf, die sich an den Kreuzungsknoten mit einer Schar konzentrischer und ringförmig umlaufender Stege kreuzen. Das als Strahlregler ausgestaltete erfindungsgemäße Einbauteil weist ein Einbau-Gehäuse auf, das in zumindest zwei Gehäuseteile unterteilt ist und somit wenigstens ein zuströmseitiges und ein abströmseitiges Gehäuseteil hat. Die Strahlzerlegeeinrichtung ist mit dem ihr zugeordneten Gehäuseteil einstückig verbunden, wozu die als Strahlzerlegeeinrichtung dienende Lochplatte mit dem zuströmseitigen Gehäuseteil fest und unlösbar verbunden ist. Da auch eine vergleichsweise empfindliche Strahlzerlegeeinrichtung an ihrem Umfangsrand sicher, fest und geschützt mit dem Gehäuseteil verbunden ist, ist auch bei heißen Wassertemperaturen und hohen Wasserdrücken keine wesentliche funktionsbeeinträchtigende Verformung der Strahlzerlegeeinrichtung zu erwarten. Da die Strahlzerlegeeinrichtung an der Gehäuseinnenwand fest und unlösbar gehalten ist und da dort ein Ringflansch als Auflager für die Strahlzerlegeeinrichtung nicht mehr erforderlich ist, kann der Strahlregler auch bei hohen Durchflussleistungen mit einem vergleichsweise kleinen Gehäusedurchmesser ausgestaltet werden, wie er beim vorbekannten Stand der Technik nur bei Strahlreglern mit geringerer Durchflussleistung möglich war. Durch die mit dem Einbau-Gehäuse fest verbundene Strahlzerlegeeinrichtung erfährt das Einbau-Gehäuse eine radiale Aussteifung, die das hülsenförmige Einbau-Gehäuse auch insgesamt bruch- und formstabiler macht. Während bei vorbekannten Strahlreglern, bei denen eine separate Lochplatte als Strahlzerlegeeinrichtung in das Außengehäuse montiert wurde, stets Dichtprobleme zwischen Lochplatte und hülsenförmigem Außengehäuse auftraten, bietet der erfindungsgemäße Strahlregler den wesentlichen Vorteil, dass diese Dichtprobleme aufgrund der Einteiligkeit zwischen Strahlzerlegeeinrichtung und zuströmseitigem Gehäuseteil nicht entstehen. Da das Einbau-Gehäuse aus zumindest zwei miteinander verbindbaren Gehäuseteilen besteht, können dennoch die der Strahlzerlegeeinrichtung in Strömungsrichtung nachgeschaltete Strahlreguliereinrichtung und gegebenenfalls weitere erforderliche Funktionseinheiten in das Einbau-Gehäuse eingesetzt werden. Dazu ist ein abströmseitiges Gehäuseteil hülsenförmig ausgestaltet, wobei in dieses abströmseitige Gehäuseteil wenigstens eines der Einsetzteile der Strahlreguliereinrichtung einsetzbar ist. Das als Strahlregler ausgebildete erfindungsgemäße Einbauteil zeichnet sich daher durch eine hohe Formstabilität bei gleichzeitig geringem Herstellungsaufwand aus.

Vorteilhaft ist es, wenn der Strahlreguliereinrichtung zuströmseitig die Strahlzerlegeeinrichtung vorgeschaltet ist und wenn wenigstens ein Einsetzteil der Strahlreguliereinrichtung relativ zur Strahlzerlegeeinrichtung so angeordnet ist, dass die Einzelstrahlen auf Kreuzungsknoten des wenigstens einen Einsetzteiles auftreffen. Eine Abbremsung der zuströmenden Flüssigkeit und eine Aufteilung der in die Strahlreguliereinrichtung einströmenden Einzelstrahlen läßt sich besonders wirkungsvoll erreichen, wenn die Einzelstrahlen auf Kreuzungsknoten des wenigstens einen Einsetzteiles auftreffen.

Um die Aufteilung der Einzelstrahlen noch zusätzlich zu erhöhen und um die Strahlreguliereigenschaften auch auf kleinerer Querschnittsfläche noch zusätzlich zu verbessern, ist es vorteilhaft, wenn zumindest zwei benachbarte Einsetzteile mit gitter- oder netzartig angeordneten Stegen vorgesehen sind. Auch diese Einsetzteile haben an Kreuzungsknoten kreuzende Stege, welche den zuströmenden Wasserstrom in eine Vielzahl von Einzelstrahlen aufteilen. An den Kreuzungsknoten der Einsetzteile wird jeder einzelne Wasserstrahl nochmals derart wirkungsvoll in mehrere Einzelstrahlen unterteilt, dass auch bei hohen Durchflussleistungen auf einer vergleichsweise kleinen Querschnittsfläche eine wirkungsvolle Durchmischung und Strahlregulierung erreicht werden kann. Das erfindungsgemäße Einbauteil zeichnet sich daher durch bestmögliche Strahlreguliereigenschaften auch auf kleinster Querschnittsfläche aus.

Dabei sieht eine Ausführungsform gemäß der Erfindung vor, dass die Stege und die Kreuzungsknoten der zumindest zwei benachbarten Einsetzteile miteinander fluchten. Ein besonderer Vorteil einer solchen Ausführungsform ist, dass zumindest zwei Einsetzteile baugleich sein können.

Bei einer anderen weiterbildenden Ausführungsform gemäß der Erfindung, die sich durch eine besonders wirkungsvolle Aufteilung der Wasserstrahlen auf kleinstem Raum auszeichnet, ist vorgesehen, dass den Durchtrittsöffnungen eines Einsetzteiles die Kreuzungsknoten des benachbarten Einsetzteiles in Strömungsrichtung nachgeschaltet sind.

Vorteilhaft kann es sein, wenn zumindest ein zuström- und/oder ein abströmseitiges Einsetzteil gitterförmig ausgestaltet ist und zwei, sich kreuzende Schare paralleler Gitterstege aufweist. Nach einem weiteren Vorschlag der Erfindung ist vorgesehen, dass zumindest ein zuström- oder ein abströmseitiges Einsetzteil sich sternförmig oder netzartig kreuzende Stege hat

Eine auch in axialer Richtung platzsparende Ausgestaltung des erfindungsgemäßen Einbauteiles sieht vor, dass die Stege zumindest eines Einsetzteiles in einer vorzugsweise quer zur Durchströmrichtung orientierten Ebene angeordnet und die Einsetzteile insbesondere plattenförmig ausgestaltet sind.

Um die in der Strahlreguliereinrichtung erzeugten Einzelstrahlen ausströmseitig wieder zu einem homogenen, nicht-spritzenden Gesamtstrahl zu vereinen, ist es vorteilhaft, wenn der Strahlreguliereinrichtung abströmseitig ein Strömungsgleichrichter nachgeschaltet ist, der Durchlassöffnungen aufweist, deren Öffnungsbreite kleiner als die Höhe in Durchströmrichtung ist. Dabei ist es besonders zweckmäßig, wenn der Strömungsgleichrichter am Austrittsende des Einbau-Gehäuses angeordnet ist.

Der Strömungsgleichrichter kann einstückig mit dem Einbau-Gehäuse verbunden oder als separates Einsetzteil in das Einbau-Gehäuse einsetzbar sein. Während ein als separates Einsetzteil in das Einbau-Gehäuse einsetzbarer Strömungsgleichrichter den modularen Aufbau des erfindungsgemäßen Einbauteiles noch zusätzlich unterstützt, kann ein einstückig mit dem Einbau-Gehäuse verbundener Strömungsgleichrichter auch als abströmseitige Vandalismussicherung des Einbauteiles dienen.

Auch der Strömungsgleichrichter des erfindungsgemäßen Einbauteiles kann in seiner Ausgestaltung an den Anwendungsfall und den Einsatzzweck angepasst werden. So ist beispielsweise vorgesehen, dass der Strömungsgleichrichter rechteckige, kreissegmentförmige oder wabenförmige Durchlassöffnungen hat.

Möglich ist aber auch, dass der Strömungsgleichrichter und/oder die Strahlreguliereinrichtung zumindest ein Metallsieb aufweisen.

Sofern eine starke oder weniger starke Abbremsung der Wasserströmung im erfindungsgemäßen Einbauteil gewünscht wird, ist eine Anpassung des Einbauteiles durch Austausch der Strahlreguliereinrichtung sowie der ihr nachgeschalteten Funktionseinheiten möglich. Eine bevorzugte Ausführungsform gemäß der Erfindung sieht daher vor, dass dem aus zumindest zwei miteinander verbindbaren Gehäuseteilen bestehenden Einbau-Gehäuse wenigstens zwei, wahlweise in das Einbau-Gehäuse einsetzbare Strahlreguliereinrichtungen zugeordnet sind.

Der mit der Herstellung des Einbauteiles verbundene Aufwand wird noch zusätzlich reduziert, wenn das Einbau-Gehäuse zwei Gehäuseteile hat, die in einer quer zur Zuströmrichtung orientierten Trennebene miteinander verbindbar sind.

Um das erfindungsgemäße Einbauteil auch bei Verwendung des gleichen Einbau-Gehäuses leicht an die unterschiedlichen Anforderungen anpassen zu können, können diesem Einbau-Gehäuse mehrere, wahlweise in das Einbau-Gehäuse einsetzbare Strahlreguliereinrichtungen zugeordnet sein. Zusätzlich oder stattdessen ist es möglich, dass die Strahlreguliereinrichtung des Strahlreglers modular aufgebaut ist und ihr mehrere wahlweise miteinander kombinierbare Einsetzteile zugeordnet sind.

Eine bevorzugte Ausführungsform gemäß der Erfindung sieht vor, dass das auslaufseitige Gehäuseteil zumindest im Bereich der Wasseraustrittsöffnung eine weiche und/oder wasserabstoßende Oberfläche aufweist. Der Vorteil dieser Ausführungsform besteht in der Verkalkungsfreiheit im Bereich ihrer Wasseraustrittsöffnung. Darüber hinaus läßt sich insbesondere eine weiche Oberfläche durch manuelles Abstreifen eventueller Anlagerungen leicht reinigen.

Aus den gleichen Gründen kann es vorteilhaft sein, wenn zusätzlich oder stattdessen das auslaufseitige Gehäuseteil zumindest im Bereich der Wasseraustrittsöffnung aus einem elastischen Material hergestellt ist. Dabei sind vorzugsweise Gummi, Silikon, thermoplastische Elastomere oder andere gummielastische Materialien zu verwenden.

Um die einfache Herstellbarkeit des erfindungsgemäßen Strahlreglers auch im Bereich seines auslaufseitigen Gehäuseteiles zu begünstigen, ist es vorteilhaft, wenn das auslaufseitige Gehäuseteil im wesentlichen aus einem elastischen Material und/oder einem Material mit weicher beziehungsweise wasserabstoßender Oberfläche hergestellt ist.

Damit auch ein aus gummielastischem Material hergestelltes Gehäuseteil in sich ausreichend stabil ist und beispielsweise auch durch eine Rastverbindung an dem benachbarten Gehäuseteil befestigt werden kann, ist es vorteilhaft, wenn das auslaufseitige Gehäuseteil durch in Umfangsrichtung vorzugsweise gleichmäßig verteilte Längsstege ausgesteift ist.

Dabei sieht eine bevorzugte Ausführungsform gemäß der Erfindung vor, dass die Längsstege zumindest im Bereich der Austrittsöffnung vorgesehen sind.

Eine besonders vorteilhafte Weiterbildung gemäß der Erfindung sieht vor, dass das auslaufseitige Gehäuseteil im Bereich der Wasseraustrittsöffnung mindestens eine Einschnürung oder dergleichen Verengung seines Durchflussquerschnittes aufweist. Diese Einschnürung oder dergleichen Verengung des Durchflussquerschnittes hat auf den ausströmenden Wasserstrahl und dessen Strahlbild eine kalibrierende Wirkung. Die Verengung des Durchflussquerschnittes ist im Bereich der Wasseraustrittsöffnung und somit in einem Bereich vorgesehen, der eventuellen Störkonturen in Strömungsrichtung nachgeschaltet ist. Durch die Kalibrierung des Wasserstrahls wird ein homogenes und nicht-spritzendes Strahlbild wesentlich begünstigt.

Um die Herstellung des erfindungsgemäßen Strahlreglers noch zusätzlich zu vereinfachen ist es vorteilhaft, wenn das auslaufseitige Gehäuseteil mit dem zuströmseitig benachbarten Gehäuseteil vorzugsweise über eine insbesondere umlaufende Rastverbindung verbindbar ist.

Weitere Merkmale der Erfindung ergeben sich aus der folgenden Beschreibung erfindungsgemäßer Ausführungsbeispiele in Verbindung mit den Ansprüchen sowie der Zeichnung.

Es zeigt:
- Fig. 1: ein als Strahlregler ausgestaltetes sanitäres Einbauteil in einem Längsschnitt, das eine zuströmseitige Strahlzerlegeeinrichtung aufweist, der in Durchströmrichtung eine Strahlreguliereinrichtung nachgeschaltet ist, die mehrere voneinander beabstandete Einsetzteile hat, wobei ein Strömungsgleichrichter die abströmseitige Stirnseite dieses Strahlreglers bildet,
- Fig. 2: ein Einsetzteil der Strahlreguliereinrichtung in einer Draufsicht (Fig. 2a) und in einem Längsschnitt (Fig. 2b), wobei das Einsetzteil sich an Kreuzungsknoten gitterförmig kreuzende Stege hat,
- Fig. 3: ein mit Figur 2 vergleichbares Einsetzteil in einer Draufsicht (Fig. 3a) und in einem Längsschnitt (Fig. 3b),
- Fig. 4: die zur Strahlreguliereinrichtung miteinander kombinierten Einsetzteile aus Figur 2 und 3 in einer Draufsicht,
- Fig. 5: ein Einsetzteil in einer Draufsicht (Fig. 5a) und in einem Längsschnitt (Fig. 5b), das zwei Gruppen sich an Kreuzungsknoten kreuzender Stege hat, wobei eine Gruppe konzentrisch umlaufende Stege aufweist, während eine zweite Gruppe aus radialen Stegen besteht,
- Fig. 6: ein Einsetzteil in einer Draufsicht (Fig. 6a) und in einem Längsschnitt (Fig. 6b), welches Einsetzteil an Kreuzungsknoten netzartig miteinander verknüpfte Stege hat,
- Fig. 7: ein mit Figur 5 vergleichbares Einsetzteil in einer Draufsicht (Fig. 7a) und in einem Längsschnitt (Fig. 7b),
- Fig. 8: die zur Strahlreguliereinrichtung miteinander kombinierten Einsetzteile aus Figur 5 und 7 in einer Draufsicht,
- Fig. 9: einen in das Gehäuse des Einbauteiles einsetzbaren Strömungsgleichrichter mit wabenartigen Durchströmöffnungen in einer Draufsicht (Fig. 9a) und in einem Längsschnitt (Fig. 9b),
- Fig. 10: einen mit Figur 9 funktionell vergleichbaren Strömungsgleichrichter in einer Draufsicht (Fig. 10a) und in einem Längsschnitt (Fig. 10b) wobei der Strömungsgleichrichter kreissegmentförmige Durchströmöffnungen hat,
- Fig. 11: ein siebartiges Einsetzteil, dessen Stege durch ein Metallsieb gebildet sind, wobei das Einsetzteil zusätzlich zu den oder statt der in den Figuren 2, 3, 5, 6 und 7 dargestellten Einsetzteile und/oder zusätzlich zu den oder statt der in den Figuren 9 und 10 gezeigten Strömungsgleichrichter in das EinbauGehäuse einsetzbar ist, in einer Draufsicht (Fig. 11a) und in einem Längsschnitt (Fig. 11b),
- Fig. 12: ein mit Figur 11 funktionell vergleichbares Einsetzteil in einer Draufsicht (Fig. 12a) und in einem Längsschnitt (Fig. 12b), wobei das Einsetzteil - ähnlich wie in Figur 11 - hier ein quer zur Durchströmrichtung orientiertes Metallsieb aufweist,
- Fig. 13: zwei baugleiche Einsetzteile einer Strahlreguliereinrichtung in einer Draufsicht, wobei die Stege und die Kreuzungsknoten dieser benachbarten Einsetzteile miteinander fluchten,
- Fig. 14: einen, in einem Auslaufmundstück befindlichen Strahlregler in einem Teil-Längsschnitt, dessen unteres hülsenförmiges Gehäuseteil aus einem elastischen Material hergestellt ist, und
- Fig. 15: einen Strahlregler, ähnlich dem aus Figur 1, dessen Strahlzerlegeeinrichtung hier als Prallplatte ausgestaltet ist.

In Figur 1 ist ein sanitäres Einbauteil dargestellt, das in das Auslaufmundstück einer sanitären Auslaufarmatur einsetzbar ist. Das Einsetzteil ist hier als Strahlregler 1 ausgebildet, der zur Erzeugung eines homogenen, perlend-weichen und nicht-spritzenden Wasserstrahls dient. Der Strahlregler 1 hat dazu eine Strahlzerlegeeinrichtung 2, die beispielsweise als Prallplatte ausgebildet sein kann, aber vorzugsweise - wie hier - als Lochplatte ausgestaltet ist und den zufließenden Wasserstrom in eine Vielzahl von Einzelstrahlen aufteilt. Die Lochplatte 2 hat dazu eine entsprechende Anzahl von Durchflusslöchern 3, die sich zumindest auf einem zuströmseitigen Lochabschnitt in Strömungsrichtung vorzugsweise konisch verjüngen. Damit nicht Schmutzpartikel in das Einbauteil 1 eindringen und dort zu Funktionsstörungen führen können, ist zuströmseitig ein Vorsatzsieb 17 vorgesehen.

Der durch die Lochplatte 2 gebildeten Strahlzerlegeeinrichtung ist eine Strahlreguliereinrichtung 4 in Strömungsrichtung nachgeschaltet. Diese Strahlreguliereinrichtung 4 soll die von der Strahlzerlegeeinrichtung 2 kommenden Einzelstrahlen stark abbremsen, in weitere Einzelstrahlen aufteilen und erforderlichenfalls eine Luftzumischung begünstigen, um letztendlich einen perlenden-weichen Wasserstrahl zu erzielen. Die Strahlreguliereinrichtung 4 weist dazu zwei Einsetzteile 5a, 5b auf, die mit Abstand zueinander in das Einbau-Gehäuse 6 einsetzbar sind.

In Figur 1 ist erkennbar, dass das Einbau-Gehäuse 6 zweiteilig ausgestaltet ist und zwei lösbar miteinander verrastbare Gehäuseteile 7, 8 hat. Dabei ist das zuströmseitige Gehäuseteil 7 mit der Lochplatte 2 einstückig und damit sowohl fest als auch unlösbar verbunden. Diese Gehäuseteile 7, 8 sind in einer quer zur Zuströmrichtung orientierten Trennebene lösbar miteinander verbunden. Da auch eine vergleichsweise dünne Lochplatte 2 an ihrem Umfangsrand sicher und fest mit dem Gehäuseteil 7 verbunden ist, ist auch bei heißen Wassertemperaturen und hohen Wasserdrücken keine wesentliche funktionsbeeinträchtigende Verformung der Lochplatte 2 zu erwarten. Da die Lochplatte 2 an der Gehäuseinnenwand fest und unlösbar gehalten ist und da dort ein Ringflansch als Auflager für die Lochplatte nicht erforderlich ist, kann der Strahlregler 1 auch bei hohen Durchflussleistungen mit einem vergleichsweise kleinen Gehäusedurchmesser ausgestaltet werden, wie er beim vorbekannten Stand der Technik nur bei Strahlreglern mit geringer Durchlflußleistung möglich war. Durch die mit dem Einbau-Gehäuse 6 fest verbundenen Lochplatte 2 erfährt das Einbau-Gehäuse 6 eine radiale Aussteifung, die das hülsenförmige Einbau-Gehäuse 6 auch insgesamt bruch- und formstabiler macht. Da das Einbau-Gehäuse aus zumindest zwei lösbar miteinander verbindbaren Gehäuseteilen 7, 8 besteht, kann dennoch die der Lochplatte 2 in Strömungsrichtung nachgeschaltete Strahlreguliereinrichtung 4 und gegebenenfalls weitere erforderliche Funktionseinheiten in das Einbau-Gehäuse 6 eingesetzt werden. Der Strahlregler 1 zeichnet sich daher durch eine hohe Formstabilität bei gleichzeitig geringem Herstellungsaufwand aus. Der Strahlregler 1 kann auch bei hohen Durchflussleistungen mit einem vergleichsweise geringen Gehäusedurchmesser ausgestaltet werden. Sofern unterschiedliche Durchflussleistungen eine entsprechende Anpassung des Strahlreglers 1 erfordern, ist dies durch Austausch der der Lochplatte 2 nachgeschalteten Strahlreguliereinrichtungen und dergleichen Funktionseinheiten möglich.

In Figur 1 ist erkennbar, dass das abströmseitige Gehäuseteil 8 hülsenförmig ausgestaltet ist und dass in dieses Gehäuseteil 8 die Einsetzteile 5a, 5b der Strahlreguliereinrichtung 4 bis zu einem Einsteckanschlag 9 einsetzbar sind. Aus einem Vergleich der Figuren 2 bis 8 und insbesondere aus den Figuren 4 und 8 wird deutlich, dass die Einsetzteile 5a, 5b jeweils sich an Kreuzungsknoten 10 kreuzende Stege 11 haben, wobei den Durchtrittsöffnungen 12 eines dieser Einsetzteile die Kreuzungsknoten 10 des benachbarten Einsetzteiles 5b in Strömungsrichtung nachgeschaltet sind, während gleichzeitig den Durchtrittsöffnungen 12 des abströmseitigen Einsetzteiles 5b die Kreuzungsknoten 10 des benachbarten zuströmseitigen Einsetzteiles 5a in Durchströmrichtung vorgeschaltet sind.

Der dem als Strahlregler ausgestalteten Einbauteil 1 zuströmende Wasserstrahl wird an jedem Kreuzungsknoten 10 des zuströmseitigen Einsetzteiles 5a in mehrere Einzelstrahlen aufgeteilt. Diese Einzelstrahlen werden an den Kreuzungsknoten 10 des in Strömungsrichtung nachgeschalteten Einsatzteiles 5b wiederum in eine Vielzahl weiterer Einzelstrahlen aufgeteilt. Die Strahlreguliereinrichtung 4 des Strahlreglers 1 zeichnet sich mit den kaskadenartig angeordneten Kreuzungsknoten 10 ihrer Einsetzteile 5a, 5b durch eine besonders wirkungsvolle Abbremsung des zuströmenden Wasserstrahls auch auf kleinster Querschnittsfläche aus.

Die Strahlreguliereinrichtung 4 des hier dargestellten Strahlreglers 1 ist modular aufgebaut; der Strahlreguliereinrichtung 4 sind mehrere wahlweise miteinander kombinierbare Einsetzteile 5 zugeordnet. So weisen die in den Figuren 2 und 3 dargestellten Einsetzteile 5a und 5b gitterförmige Stege 11 auf. Die Gitterstrukturen dieser Einsetzteile 5a, 5b sind etwa um 45° versetzt zueinander angeordnet, wobei das in Figur 3 dargestellte Einsetzteil 5b im Vergleich zum Einsetzteil 5a aus Figur 2 einen kleineren Gitterabstand hat. Durch Lageorientierungsein- oder -ausformungen 13 am äußeren Umfangsrand der Einsetzteile 5a, 5b, die mit in Längsrichtung orientierten, komplementär geformten Lageorientierungsaus- oder -einformungen am Gehäuseinnenumfang des Gehäuseteiles 8 zusammenwirken, wird stets eine lagegerechte Anordnung der Einsetzteile 5 zueinander im Einbau-Gehäuse 6 gewährleistet.

Während das in Figur 5 dargestellte zuströmseitige Einsetzteil 5c eine Schar radialer Stege 11' aufweist, die sich an den Kreuzungsknoten mit einer Schar konzentrisch und ringförmig umlaufender Stege 11" kreuzen, hat das in Figur 6 gezeigte abströmseitige Einsetzteil 5d sternförmig oder netzartig kreuzende Stege 11. Die Stege 11 jedes plattenförmig ausgestalteten Einsetzteiles 5 sind in einer quer zur Durchströmrichtung orientierten Ebene angeordnet.

In Figur 1 ist erkennbar, dass der Strahlreguliereinrichtung 4 am Austrittsende des Einbau-Gehäuses 6 ein Strömungsgleichrichter 14 nachgeschaltet ist. Aus einem Vergleich der Figuren 9 und 10 wird deutlich, dass dieser Strömungsgleichrichter 14, bei dem die Öffnungsbreite der Durchlassöffnungen 15 kleiner als die Höhe in Durchströmrichtung ist, beispielsweise wabenförmige (Fig. 9) oder kreissegmentförmige (Fig. 10) Durchlassöffnungen 15 haben kann.

In den Figuren 11 und 12 sind hier als Strömungsgleichrichter dienende Einsätze dargestellt, die ein gitterförmiges Metallsieb aufweisen.

In Figur 13 ist gezeigt, dass die Strahlreguliereinrichtung 4 auch zwei benachbarte Einsetzteile 5a, 5b aufweisen kann, deren Stege 11 und Kreuzungsknoten 10 miteinander fluchten. Dabei wird aus Figur 13 deutlich, dass die Einsetzteile 5a, 5b einer solchen Strahlreguliereinrichtung 4 auch baugleich ausgestaltet sein können, wodurch sich der Herstellungsaufwand noch zusätzlich reduzieren lässt. Ebenso wie in den Figuren 4 und 8, ist auch in Figur 13 durch in Fettdruck ausgeführte Kreise angedeutet, dass die Durchflussöffnungen der Lochplatte 2 mit den Kreuzungsknoten 10 wenigstens eines, in Strömungsrichtung nachgeschalteten Einsetzteiles fluchten. Durch die in Figur 13 in Fettdruck ausgeführten Kreise ist der Auftreffpunkt der aus der Strahlzerlegeeinrichtung 2 kommenden Einzelstrahlen auf den Kreuzungsknoten 10 des Einsetzteiles 5a veranschaulicht.

In Figur 14 ist ein, in einem Auslaufmundstück 21 befindlicher Strahlregler 1 dargestellt, dessen hülsenförmiges Außengehäuse aus zwei lösbar miteinander verrastbaren Gehäuseteilen 7, 8 besteht. Dabei ist das zuströmseitige Gehäuseteil 7 mit der Lochplatte 2 einstückig und damit sowohl fest als auch unlösbar verbunden. Während das zuströmseitige Gehäuseteil 7 aus einem vergleichsweise festen Kunststoffmaterial besteht, ist das auslaufseitige Gehäuseteil 8 aus einem elastischen Material hergestellt und weist eine weiche und wasserabstoßende Oberfläche auf. Da das Gehäuseteil 8 somit auch im Bereich seiner Wasseraustrittsöffnung und somit im Bereich des dort vorgesehenen Strömungsgleichrichters 14 eine wasserabstoßende Oberfläche hat, zeichnet sich der in Figur 14 dargestellte Strahlregler 1 durch die Verkalkungsfreiheit des auslaufseitigen Strömungsgleichrichters 14 aus. Da das auslaufseitige Gehäuseteil 8 aus Gummi, Silikon oder einem thermoplastischen Elastomer hergestellt ist und somit eine elastische und weiche Oberfläche hat, können insbesondere am Strömungsgleichrichter 14 angelagerte Verkalkungen oder Schmutzpartikel leicht manuell abgelöst werden. Um die manuelle Reinigung des Strahlreglers 1 noch zusätzlich zu erleichtern, kann es vorteilhaft sein, wenn der Strahlregler 1 mit einem auslaufseitigen Teilbereich zumindest geringfügig über das Auslaufmundstück 21 vorsteht.

Wie aus Figur 14 deutlich wird, sind das zuströmseitige Gehäuseteil 7 und das auslaufseitige Gehäuseteil 8 durch eine Rastverbindung lösbar aneinander gehalten. Um zu verhindern, dass das auslaufseitige Gehäuseteil 8 axial vom zuströmseitigen Gehäuseteil 7 abgezogen werden kann, sind die Auflageschultern, an denen sich beide Gehäuseteile 7, 8 berühren, so ausgestaltet, dass genügend große Kräfte aufgenommen werden können. Darüber hinaus ist das auslaufseitige Gehäuseteil 8 durch radiale Längsstege 22 ausgesteift, die im Bereich des Strömungsgleichrichters 14 und somit im Bereich der Austrittsöffnung in Umfangsrichtung gleichmäßig verteilt angeordnet sind. Durch die am gummielastischen Gehäuseteil 8 vorgesehenen Längsstege 22, die sich sehr eng an die Innenkontur des Auslaufmundstückes 21 anlegen, wird verhindert, dass sich das gummielastische Gehäuseteil 8 ausweiten und somit vom Gehäuseteil 7 abgezogen werden kann. Ohnehin sind die durch den Wasserdruck entstehenden Axialkräfte auf das elastische Gehäuseteil 8 vergleichsweise gering, da der Wasserdruck an der als Strahlzerlegeeinrichtung 2 dienenden Lochplatte im Gehäuseteil 7 bereits nahezu vollständig abgebaut wird.

In Figur 14 ist erkennbar, dass das auslaufseitige Gehäuseteil 8 im Bereich der Wasseraustrittsöffnung eine Einschnürung 23 aufweist, die eine Verengung des Durchflussquerschnittes bewirkt. Durch diese Verengung des Durchflussquerschnittes wird eine Kalibrierung des ausströmenden Wasserstrahls und eine Homogenisierung des Strahlbildes erreicht. Die Einschnürung 23 ist im Bereich der Wasseraustrittsöffnung und somit in einem Bereich vorgesehen, der eventuellen Störkonturen in Strömungsrichtung nachgeschaltet ist. Durch die Kalibrierung des Wasserstrahls wird ein homogenes und nicht-spritzendes Strahlbild wesentlich begünstigt.

In Figur 15 ist ein mit Figur 1 vergleichbarer Strahlregler 1 dargestellt. Während der in Figur 1 gezeigte Strahlregler eine Lochplatte als Strahlzerlegeeinrichtung 2 aufweist, ist die Strahlzerlegeeinrichtung 2 des in Figur 15 dargestellten Strahlreglers als Prallplatte ausgebildet. Die Verwendung einer als Prallplatte ausgestalteten Strahlzerlegeeinrichtung bietet sich an, wenn die damit verbundene Geräuschentwicklung zugunsten einer besonderen wirksamen Abbremsung des zuströmenden Flüssigkeitsstromes vernachlässigt werden kann. Aus dem Teil-Längsschnitt in Figur 15 wird deutlich, dass der zuströmende Flüssigkeitsstrom auf einer Plattenebene 26 auftrifft, die quer zur Zuströmrichtung beziehungsweise Strahlregler-Längsachse angeordnet ist. Von dieser Plattenebene 26 aus fließt der Flüssigkeitsstrom in radialer Richtung zu Durchflussöffnungen 27, die an der um die Plattenebene 26 umlaufenden Umfangswandung vorgesehen sind. Der in den Durchflussöffnungen 27 in Einzelstrahlen aufgeteilte Flüssigkeitsstrom kann anschließend zur Strahlreguliereinrichtung 4 und/oder zum Strömungsgleichrichter 14 weiterfließen, die der Strahlzerlegeeinrichtung 2 in Strömungsrichtung nachgeschaltet sind.

Der in Figur 15 dargestellte Strahlregler weist ebenfalls ein Einbau-Gehäuse 6 auf, das in zwei lösbar miteinander verbindbare Gehäuseteile 7, 8 unterteilt ist. Während das zuströmseitige Gehäuseteil 7 mit der als Prallplatte ausgestalteten Strahlzerlegeeinrichtung 2 fest und unlösbar verbunden ist, sind in das hülsenförmige abströmseitige Gehäuseteil 8 zwei Einsetzteile eingesetzt, die beide wabenförmige Durchflussöffnungen haben. Während das vergleichsweise dünne und mit kleinen Durchflussöffnungen versehene zuströmseitige Einsetzteil 5 als Strahlreguliereinrichtung dient, bildet das demgegenüber dickere und mit großen Durchflussöffnungen versehene abströmseitige Einsetzteil einen Strömungsgleichrichter, der die Einzelstrahlen zu einem homogenen Gesamtstrahl formt. Dabei liegt das den Strömungsgleichrichter bildende abströmseitige Einsetzteil auf einem radialen Umfangsrand 28 des Gehäuseteiles 8 auf, während sich das zuströmseitige Einsetzteil 5 auf dem abströmseitigen Einsetzteil mit einem zentralen Abstandhalter 29 abstützt.

## Patentansprüche

1. Sanitäres Einbauteil (1) mit einem Einbau-Gehäuse (6), mit einer als Lochplatte (2) ausgestalteten Strahlzerlegereinrichtung zum Zerlegen des zuströmenden Flüssigkeitsstromes in eine Vielzahl von Einzelstrahlen, sowie mit einer im Inneren des Einbau-Gehäuses (6) vorgesehenen Strahlreguliereinrichtung, die mehrere, in das Einbau-Gehäuse (6) einsetzbare Einsetzteile (5) aufweist, die quer zur Durchströmrichtung orientierte Stege (11) haben, die zwischen sich Durchtrittsöffnungen (12) begrenzen, wobei die Stege (11) zumindest eines der Einsetzteile (5a, 5b, 5c, 5d, 5e) gitter- oder netzartig, sich an Kreuzungsknoten (10) kreuzend, angeordnet sind, **dadurch gekennzeichnet, dass** ein zustöm- und/oder ein abströmseitiges Einsetzteil (5c, 5e) der Einsetzteile (5) eine Schar radialer Stege (11') hat, die sich an Kreuzungsknoten (10) mit einer Schar konzentrischer und ringförmig umlaufender Stege (11") kreuzen, dass das Einbau-Gehäuse (6) in zumindest zwei Gehäuseteile (7, 8) unterteilt ist, die (7, 8) lösbar miteinander verbindbar sind, dass die Strahlzerlegeeinrichtung (2) mit dem ihr zugeordneten Gehäuseteil (7) einstückig verbunden und die Lochplatte (2) dazu mit dem zuströmseitigen Gehäuseteil (7) fest und unlösbar verbunden ist, und dass ein abströmseitiges Gehäuseteil (8) hülsenförmig ausgestaltet und in dieses Gehäuseteil (8) wenigstens eines der Einsetzteile (5) der Strahlreguliereinrichtung (4) einsetzbar ist.

2. Einbauteil nach Anspruch 1, **dadurch gekennzeichnet, dass** der Strahlreguliereinrichtung (4) zuströmseitig die Strahlzerlegeeinrichtung vorgeschaltet ist und dass wenigstens ein Einsetzteil (5a, 5c) der Strahlreguliereinrichtung (4) relativ zur Strahlzerlegeeinrichtung so angeordnet ist, dass die Einzelstrahlen auf Kreuzungsknoten (10) des wenigstens einen Einsetzteiles (5a, 5c) auftreffen.

3. Einbauteil nach Anspruch 1 oder 2, **dadurch gekennzeichnet, dass** zumindest zwei benachbarte Einsetzteile (5a, 5b, 5c, 5d, 5e) mit gitter- oder netzartig angeordneten Stegen (11) vorgesehen sind.

4. Einbauteil nach Anspruch 3, **dadurch gekennzeichnet, dass** die Stege (11) und die Kreuzungsknoten (10) der zumindest zwei benachbarten Einsetzteile (5a, 5b) miteinander fluchten.

5. Einbauteil nach einem der Ansprüche 1 bis 4, **dadurch gekennzeichnet, dass** zumindest zwei Einsetzteile (5a, 5b) baugleich sind.

6. Einbauteil nach einem der Ansprüche 1 bis 5, **dadurch gekennzeichnet, dass** den Durchtrittsöffnungen (12) eines dieser Einsetzteile (5a, 5c) die Kreuzungsknoten (10) des benachbarten Einsetzteiles (5b, 5e) in Strömungsrichtung nachgeschaltet sind.

7. Einbauteil nach einem der Ansprüche 1 bis 6, **dadurch gekennzeichnet, dass** zumindest ein zuström- und ein abströmseitiges Einsetzteil (5) in einer, vorzugsweise quer zur Durchströmrichtung orientierten, Ebene angeordnet sind.

8. Einbauteil nach einem der Ansprüche 1 bis 7, **dadurch gekennzeichnet, dass** ein zuström- und ein abströmseitiges Einsetzteil (5, 5b) gitterförmig ausgestaltet sind und jeweils zwei sich kreuzende Schare paralleler Gitterstege (11) aufweisen.

9. Einbauteil nach einem der Ansprüche 1 bis 8, **dadurch gekennzeichnet, dass** ein zuström- und ein abströmseitiges Einsetzteil (5d) jeweils sich sternförmig oder netzartig kreuzende Stege (11) haben.

10. Einbauteil nach einem der Ansprüche 1 bis 9, **dadurch gekennzeichnet, dass** die Stege (11) zumindest eines Einsetzteiles (5) in einer, vorzugsweise quer zur Durchströmrichtung orientierten, Ebene angeordnet sind.

11. Einbauteil nach einem der Ansprüche 1 bis 10, **dadurch gekennzeichnet, dass** die Einsetzteile (5) plattenförmig ausgestaltet sind.

12. Einbauteil nach einem der Ansprüche 1 bis 11, **dadurch gekennzeichnet, dass** der Strahlreguliereinrichtung (4) abströmseitig ein Strömungsgleichrichter (14) nachgeschaltet ist, der Durchlassöffnungen (16) aufweist, deren Öffnungsbreite kleiner als die Höhe in Durchströmrichtung ist.

13. Einbauteil nach Anspruch 12, **dadurch gekennzeichnet, dass** der Strömungsgleichrichter (14) am Austrittsende des Einbau-Gehäuses (6) angeordnet ist.

14. Einbauteil nach Anspruch 12 oder 13, **dadurch gekennzeichnet, dass** der Strömungsgleichrichter (14) einstückig mit dem Einbau-Gehäuse (6) verbunden oder als separates Einsetzteil in das Einbau-Gehäuse (6) einsetzbar ist.

15. Einbauteil nach einem der Ansprüche 12 bis 14, **dadurch gekennzeichnet, dass** der Strömungsgleichrichter (14) rechteckige, kreissegmentförmige oder wabenförmige Durchlassöffnungen (15) hat.

16. Einbauteil nach einem der Ansprüche 1 bis 15, **dadurch gekennzeichnet, dass** die zwei Gehäuseteile (7, 8) in einer quer zur Zuströmrichtung orientierten Trennebene lösbar miteinander verbindbar sind.

17. Einbauteil nach einem der Ansprüche 1 bis 16, **dadurch gekennzeichnet, dass** die zumindest zwei Gehäuseteile (7, 8) des Einbau-Gehäuses (6) lösbar miteinander verrastbar sind.

18. Einbauteil nach einem der Ansprüche 1 bis 17, **dadurch gekennzeichnet, dass** das wenigstens eine Einsetzteil (5) in das der Strahlreguliereinrichtung (4) zugeordnete Gehäuseteil (8) von dessen Zuströmseite aus bis zu einem Einsteckanschlag (9) oder einem Auflager einsetzbar ist.

19. Einbauteil nach einem der Ansprüche 1 bis 18, **dadurch gekennzeichnet, dass** dem aus zumindest zwei miteinander lösbar verbindbaren Gehäuseteilen (7, 8) bestehenden Einbau-Gehäuse wenigstens zwei, wahlweise in das Einbau-Gehäuse einsetzbare Strahlreguliereinrichtungen zugeordnet sind.

20. Einbauteil nach einem der Ansprüche 12 bis 19, **dadurch gekennzeichnet, dass** die Strahlreguliereinrichtung und/oder der Strömungsgleichrichter zumindest ein Metallsieb aufweisen.

21. Einbauteil nach einem der Ansprüche 1 bis 20, **dadurch gekennzeichnet, dass** die Strahlreguliereinrichtung des Einbauteiles (1) modular aufgebaut ist und ihr mehrere wahlweise miteinander kombinierbare Einsetzteile (5a, 5b, 5c, 5e) zugeordnet sind.

22. Einbauteil nach einem der Ansprüche 1 bis 21, **dadurch gekennzeichnet, dass** zumindest zwei Einsetzteile (5) der mehreren Einsetzteile (5) mit Abstand hintereinander angeordnet sind.

23. Einbauteil nach einem der Ansprüche 1 bis 22, **dadurch gekennzeichnet, dass** das auslaufseitige Gehäuseteil (8) zumindest im Bereich der Wasseraustrittsöffnung eine weiche und/oder wasserabstoßende Wasseroberfläche aufweist.

24. Einbauteil nach einem der Ansprüche 1 bis 23, **dadurch gekennzeichnet, dass** das auslaufseitige Gehäuseteil (8) zumindest im Bereich der Wasseraustrittsöffnung aus einem elastischen Material hergestellt ist.

25. Einbauteil nach einem der Ansprüche 1 bis 24, **dadurch gekennzeichnet, dass** das auslaufseitige Gehäuseteil (8) im wesentlichen aus einem elastischen Material und/oder einem Material mit weicher beziehungsweise wasserabstoßender Oberfläche hergestellt ist.

26. Einbauteil nach einem der Ansprüche 1 bis 25, **dadurch gekennzeichnet, dass** das auslaufseitige Gehäuseteil (8) durch in Umfangsrichtung vorzugsweise gleichmäßig verteilte Längsstege (22) ausgesteift ist.

27. Einbauteil nach Anspruch 26, **dadurch gekennzeichnet, dass** die Längsstege (22) zumindest im Bereich der Austrittsöffnung vorgesehen sind.

28. Einbauteil nach einem der Ansprüche 1 bis 27, **dadurch gekennzeichnet, dass** das auslaufseitige Gehäuseteil (8) im Bereich der Wasseraustrittsöffnung mindestens eine Einschnürung (23) oder dergleichen Verengung seines Durchflussquerschnittes aufweist.

29. Einbauteil nach einem der Ansprüche 1 bis 28, **dadurch gekennzeichnet, dass** das auslaufseitige Gehäuseteil (8) mit dem zuströmseitig benachbarten Gehäuseteil (7), vorzugsweise über eine insbesondere umlaufende Rastverbindung, verbindbar ist.

## Claims

1. Sanitary built-in component (1) that has a mounting housing (6), that has a jet separating device which is shaped as a perforated plate (2) and intended for the separation of the inflowing fluid flow into a multitude of individual jets, and that has a jet regulating device in the interior of the mounting housing (6), said jet regulating device including multiple mounted elements (5) that can be mounted in the mounting housing (6), which mounted elements (5) have ridges (11) oriented transverse to the direction of flow, between which passageways (12) are defined, wherein the ridges (11) of at least one of the mounted elements (5a, 5b, 5c, 5d, 5e) are arranged in the form of a grid or mesh, crossing themselves at junction points (10), **characterized in that** one mounted element (5c, 5e) of the mounted elements (5) on the inflow side and/or one on the outflow side has a group of radial ridges (11') which cross themselves at junction points (10) with a group of rotary ridges (11") that are concentric and in the form of a ring, **in that** the mounting housing (6) is divided into at least two housing parts (7, 8) which (7, 8) can be combined with one another in a detachable manner, **in that** the jet separating device (2) is combined in one piece with the housing part (7) attached to it and to this end the perforated plate (2) is solidly and intractably connected to the housing part (7) on the inflow side, and **in that** a housing part (8) on the outflow side is shaped in the form of a sleeve and at least one of the mounted parts (5) of the jet regulating device (4) can be mounted in this housing part (8).

2. Built-in component according to Claim 1, **characterized in that** the jet separating device is upstream from the jet regulating device (4) on the inflow side and **in that** at least one mounted element (5a, 5c) of the jet regulating device (4) is arranged relative to the jet separating device such that the individual jets impinge upon junction points (10) of the at least one mounted element (5a, 5c).

3. Built-in component according to Claim 1 or 2, **characterized in that** at least two neighboring mounted elements (5a, 5b, 5c, 5d, 5e) are provided with ridges (11) arranged in the form of a grid or mesh.

4. Built-in component according to Claim 3, **characterized in that** the ridges (11) and the junction points (10) of the at least two neighboring mounted elements (5a, 5b) align with one another.

5. Built-in component according to one of the Claims 1 through 4, **characterized in that** at least two mounted elements (5a, 5b) are constructed in the same way.

6. Built-in component according to one of the Claims 1 through 5, **characterized in that** the junction points (10) of the neighboring mounted elements (5b, 5e) are downstream of the passageways (12) of one of these mounted elements (5a, 5c) in the direction of the flow.

7. Built-in component according to one of the Claims 1 through 6, **characterized in that** at least one mounted element (5) on the inflow side and one on the outflow side are arranged in a layer that is preferably oriented transverse to the direction of flow.

8. Built-in component according to one of the Claims 1 through 7, **characterized in that** one mounted element (5, 5b) on the inflow side and one on the outflow side are arranged in the form of a grid and each possess two groups of parallel grid ridges (11) that cross one another.

9. Built-in component according to one of the Claims 1 through 8, **characterized in that** one mounted element (5d) on the inflow side and one on the outflow side have in each case ridges (11) that cross themselves in a radial manner or in the form of a mesh.

10. Built-in component according to one of the Claims 1 through 9, **characterized in that** the ridges (11) of at least one mounted element (5) are arranged in layer preferably oriented transverse to the direction of flow.

11. Built-in component according to one of the Claims 1 through 10, **characterized in that** the mounted elements (5) are shaped in the form of discs.

12. Built-in component according to one of the Claims 1 through 11, **characterized in that** a flow regulator (14) is downstream on the outflow side of the jet regulating device (4), which flow regulator (14) possesses passage openings (16) whose opening width is smaller than the level in the direction of flow.

13. Built-in component according to Claim 12, **characterized in that** the flow regulator (14) is arranged at the discharge end of the mounting housing (6) .

14. Built-in component according to Claim 12 or 13, **characterized in that** the flow regulator (14) is connected in one piece with the mounting housing (6) or can be mounted in the mounting housing (6) as a separate mounted element.

15. Built-in component according to one of the Claims 12 through 14, **characterized in that** the flow regulator (14) has passage openings (15) that are rectangular, in the form of segments of a circle or in the form of a honeycomb.

16. Built-in component according to one of the Claims 1 through 15, **characterized in that** the two housing parts (7, 8) can be combined with one another in a detachable manner in a separating layer oriented transverse to the inflow direction.

17. Built-in component according to one of the Claims 1 through 16, **characterized in that** the at least two housing parts (7, 8) of the mounting housing (6) can be locked to one another in a detachable manner.

18. Built-in component according to one of the Claims 1 through 17, **characterized in that** the at least one mounted part (5) can be mounted in the housing part (8) assigned to the jet regulating device (4) from its inflow side to a plug stop (9) or a support.

19. Built-in component according to one of the Claims 1 through 18, **characterized in that** at least two jet regulating devices that can optionally be mounted in the mounting housing are assigned to the mounting housing formed of at least two housing parts (7, 8) that can be combined with one another in a detachable manner.

20. Built-in component according to one of the Claims 12 through 19, **characterized in that** the jet regulating device and/or the flow regulator possess at least one metal
filter.

21. Built-in component according to one of the Claims 1 through 20, **characterized in that** the jet regulating device of the built-in component (1) is constructed in a modular manner and multiple mounted elements (5a, 5b, 5c, 5e) which can optionally be combined with one another are assigned thereto.

22. Built-in component according to one of the Claims 1 through 21, **characterized in that** at least two mounted elements (5) of the multiple mounted elements (5) are arranged one after another at a distance.

23. Built-in component according to one of the Claims 1 through 22, **characterized in that** the housing part (8) on the outflow side possesses a soft and/or water-repellent water surface at least in the area of the water discharge opening.

24. Built-in component according to one of the Claims 1 through 23, **characterized in that** the housing part (8) on the outflow side is manufactured from an elastic material at least in the area of the water discharge opening.

25. Built-in component according to one of the Claims 1 through 24, **characterized in that** the housing part (8) on the outflow side is manufactured substantially from an elastic material and/or a material with soft or water-repellent surface.

26. Built-in component according to one of the Claims 1 through 25, **characterized in that** the housing part (8) on the outflow side is braced by longitudinal ridges (22) that are distributed, preferably in an equal manner, in the circumference direction.

27. Built-in component according to Claim 26, **characterized in that** the longitudinal ridges (22) are provided at least in the area of the discharge opening.

28. Built-in component according to one of the Claims 1 through 27, **characterized in that** the housing part (8) on the outflow side in the area of the water discharge opening possesses at least one constriction (23) or equivalent narrowing of its flow-through cross section.

29. Built-in component according to one of the Claims 1 through 28, **characterized in that** the housing part (8) on the outflow side can be combined with the neighboring housing part (7) on the inflow side, preferably via an in particular peripheral snap-on connection.

## Revendications

1. Composant sanitaire (1) avec un boîtier de montage (6), avec un dispositif de diviseur de jet formé par une plaque perforée (2) pour la division d'un courant de liquide entrant en une multiplicité de jets individuels, ainsi qu'avec un dispositif de régulateur de jet prévu à l'intérieur du boîtier de montage (6), qui présente plusieurs pièces d'insertion (5) insérables dans le boîtier de montage (6), qui comportent des nervures (11) orientées transversalement à la direction d'écoulement et limitant entre elles des ouvertures de passage (12), dans lequel les nervures (11) d'au moins une des pièces d'insertion (5a, 5b, 5c, 5d, 5e) sont disposées sous forme de grille ou de filet et se croisent en des noeuds de croisement (10), **caractérisé en ce qu'**une pièce d'insertion côté amont et/ou une pièce d'insertion côté aval (5c, 5e) des pièces d'insertion (5) présente un faisceau de nervures radiales (11'), qui croise en des noeuds de croisement (10) un faisceau de nervures concentriques et circulaires annulaires (11"), **en ce que** le boîtier de montage (6) est divisé en au moins deux parties de boîtier (7, 8), qui (7, 8) peuvent être assemblées l'une à l'autre de façon amovible, **en ce que** le dispositif de diviseur de jet (2) est assemblé d'une pièce avec la partie de boîtier (7) qui lui est associée et la plaque perforée (2) est à cet effet assemblée de façon solidaire et inséparable à la partie de boîtier côté amont (7), et **en ce qu'**une partie de boîtier côté aval (8) est réalisée en forme de douille et au moins une des pièces d'insertion (5) du dispositif de régulateur de jet (4) peut être insérée dans cette partie de boîtier (8).

2. Composant selon la revendication 1, **caractérisé en ce que** le dispositif de diviseur de jet est placé côté amont avant le dispositif de régulateur de jet (4) et **en ce qu'**au moins une pièce d'insertion (5a, 5c) du dispositif de régulateur de jet (4) est disposée par rapport au dispositif de diviseur de jet de telle manière que les jets individuels arrivent sur des noeuds de croisement (10) de ladite au moins une pièce d'insertion (5a, 5c).

3. Composant selon une revendication 1 ou 2, **caractérisé en ce qu'**au moins deux pièces d'insertion voisines (5a, 5b, 5c, 5d, 5e) sont prévues avec des nervures (11) disposées en forme de grille ou de filet.

4. Composant selon la revendication 3, **caractérisé en ce que** les nervures (11) et les noeuds de croisement (10) desdites au moins deux pièces d'insertion voisines (5a, 5b) sont en alignement entre elles/eux.

5. Composant selon l'une quelconque des revendications 1 à 4, **caractérisé en ce qu'**au moins deux pièces d'insertion (5a, 5b) sont de construction identique.

6. Composant selon l'une quelconque des revendications 1 à 5, **caractérisé en ce que** les noeuds de croisement (10) de la pièce d'insertion voisine (5b, 5e) sont placés dans la direction d'écoulement après les ouvertures de passage (12) d'une de ces pièces d'insertion (5a, 5c).

7. Composant selon l'une quelconque des revendications 1 à 6, **caractérisé en ce qu'**au moins une pièce d'insertion côté amont et une pièce d'insertion côté aval (5) sont disposées dans un plan orienté de préférence transversalement à la direction d'écoulement.

8. Composant selon l'une quelconque des revendications 1 à 7, **caractérisé en ce qu'**une pièce d'insertion côté amont et une pièce d'insertion côté aval (5, 5b) sont réalisées en forme de grille et présentent respectivement deux faisceaux croisés de nervures de grille parallèles (11).

9. Composant selon l'une quelconque des revendications 1 à 8, **caractérisé en ce qu'**une pièce d'insertion côté amont et une pièce d'insertion côté aval (5d) comportent chacune des nervures (11) se croisant en forme d'étoile ou en forme de filet.

10. Composant selon l'une quelconque des revendications 1 à 9, **caractérisé en ce que** les nervures (11) d'au moins une pièce d'insertion (5) sont disposées dans un plan orienté de préférence transversalement à la direction d'écoulement.

11. Composant selon l'une quelconque des revendications 1 à 10, **caractérisé en ce que** les pièces d'insertion (5) sont réalisées en forme de plaque.

12. Composant selon l'une quelconque des revendications 1 à 11, **caractérisé en ce qu'**un redresseur d'écoulement (14) est placé côté aval après le dispositif de régulateur de jet (4), et présente des ouvertures de passage (16) dont la largeur d'ouverture est inférieure à la hauteur dans la direction d'écoulement.

13. Composant selon la revendication 12, **caractérisé en ce que** le redresseur d'écoulement (14) est disposé à l'extrémité de sortie du boîtier de montage (6).

14. Composant selon une revendication 12 ou 13, **caractérisé en ce que** le redresseur d'écoulement (14) est assemblé d'une pièce avec le boîtier de montage (6) ou peut être inséré comme pièce d'insertion séparée dans le boîtier de montage (6).

15. Composant selon l'une quelconque des revendications 12 à 14, **caractérisé en ce que** le redresseur d'écoulement (14) présente des ouvertures de passage en forme de rectangle, de segment de cercle ou de nids d'abeilles (15).

16. Composant selon l'une quelconque des revendications 1 à 15, **caractérisé en ce que** les deux parties de boîtier (7, 8) peuvent être assemblées l'une à l'autre de façon séparable dans un plan de séparation orienté transversalement à la direction d'alimentation.

17. Composant selon l'une quelconque des revendications 1 à 16, **caractérisé en ce que** lesdites au moins deux parties de boîtier (7, 8) du boîtier de montage (6) peuvent être encliquetées l'une à l'autre de façon séparable.

18. Composant selon l'une quelconque des revendications 1 à 17, **caractérisé en ce que** ladite au moins une pièce d'insertion (5) peut être insérée dans la partie de boîtier (8) associée au dispositif de régulateur de jet (4) à partir de son côté amont jusqu'à une butée d'insertion (9) ou un épaulement.

19. Composant selon l'une quelconque des revendications 1 à 18, **caractérisé en ce qu'**au moins deux dispositifs de régulateur de jet insérables au choix dans le boîtier de montage sont associés au boîtier de montage composé d'au moins deux parties de boîtier (7, 8) pouvant être assemblées l'une à l'autre de façon séparable.

20. Composant selon l'une quelconque des revendications 12 à 19, **caractérisé en ce que** le dispositif de régulateur de jet et/ou le redresseur d'écoulement présente(nt) au moins un tamis métallique.

21. Composant selon l'une quelconque des revendications 1 à 20, **caractérisé en ce que** le dispositif de régulateur de jet du composant (1) est de construction modulaire et plusieurs pièces d'insertion (5a, 5b, 5c, 5e) combinables au choix les unes avec les autres lui sont associées.

22. Composant selon l'une quelconque des revendications 1 à 21, **caractérisé en ce qu'**au moins deux pièces d'insertion (5) des multiples pièces d'insertion (5) sont disposées à distance l'une derrière l'autre.

23. Composant selon l'une quelconque des revendications 1 à 22, **caractérisé en ce que** la partie de boîtier (8) côté sortie présente au moins dans la région de l'ouverture de sortie d'eau une surface mouillée souple et/ou repoussant l'eau.

24. Composant selon l'une quelconque des revendications 1 à 23, **caractérisé en ce que** la partie de boîtier (8) côté sortie est fabriquée en un matériau élastique au moins dans la région de l'ouverture de sortie d'eau.

25. Composant selon l'une quelconque des revendications 1 à 24, **caractérisé en ce que** la partie de boîtier (8) côté sortie est fabriquée essentiellement en un matériau élastique et/ou en un matériau présentant une surface mouillée souple ou repoussant l'eau.

26. Composant selon l'une quelconque des revendications 1 à 25, **caractérisé en ce que** la partie de boîtier (8) côté sortie est raidie par des nervures longitudinales (22) réparties de préférence uniformément en direction périphérique.

27. Composant selon la revendication 26, **caractérisé en ce que** les nervures longitudinales (22) sont prévues au moins dans la région de l'ouverture de sortie.

28. Composant selon l'une quelconque des revendications 1 à 27, **caractérisé en ce que** la partie de boîtier (8) côté sortie présente dans la région de l'ouverture de sortie d'eau au moins un étranglement (23) ou un rétrécissement analogue de sa section transversale d'écoulement.

29. Composant selon l'une quelconque des revendications 1 à 28, **caractérisé en ce que** la partie de boîtier (8) côté sortie peut être assemblée à la partie de boîtier voisine (7) côté amont de préférence par une liaison par encliquetage en particulier périphérique.
